# EUROPÄISCHE PATENTSCHRIFT

(11) **EP 1 947 262 B1**
(45) Veröffentlichungstag und Bekanntmachung des Hinweises auf die Patenterteilung: **27.11.2013**
(21) Anmeldenummer: 07405015.4
(22) Anmeldetag: 18.01.2007
(51) Int. Cl.: E04G 11/36, E04G 1/12

(54) **Verlängerungsteil für Träger im Schalungs- und Traggerüstbau**
Extension for supports used in concrete formwork and shoring systems
Elément de rallonge pour supports dans la construction de coffrage et d'armature

(43) Veröffentlichungstag der Anmeldung: 23.07.2008
(73) Patentinhaber: Conrad Kern AG, 8105 Regensdorf (CH)
(72) Erfinder: Brecht, Jürgen, 76676 Graben-Neudorf (DE)
(74) Vertreter: AMMANN PATENTANWÄLTE AG BERN

(56) Entgegenhaltungen:
- EP-A- 1 650 376
- EP-A1- 0 049 096
- CH-A5- 695 386
- DE-A1-102005 006 961
- DE-U1-202005 017 667

## Beschreibung

Die vorliegende Erfindung bezieht sich auf ein Verlängerungsteil für einen Träger im Schalungs- und Traggerüstbau gemäss Oberbegriff des Anspruchs 1. EP 1 650 376 A beschreibt ein Verlängerungsteil gemäss Oberbegriff des Anspruchs 1.

Im Schalungs- und Gerüstbau werden Träger für verschiedenste Anwendungen gebraucht, wobei sie insbesondere im Traggerüstbau für hohe Belastungen ausgelegt sein müssen. Aus dem Patent CH-A-695 386 ist ein solcher Träger bekannt, der sich universell einsetzen lässt. Für das Bereitstellen von Trägern verschiedener Länge ist es jedoch auch bei diesem Träger erforderlich, entweder die Träger in vielen verschiedenen Längen vorrätig zu halten oder mehrere miteinander zu verbinden. Die erste Lösung erfordert einen hohen finanziellen Aufwand aufgrund der vielen nötigen Längen. Für das Verlängern durch Aneinandersetzen gemäss der zweiten Lösung gab es zum Einen die auch bei anderen Trägern übliche Lösung, die Träger überlappend aneinander zu befestigen. An der Verbindungsstelle ergibt sich damit jedoch eine andere Geometrie und die Verbindungsstelle weist auch andere Belastungswerte als der Träger auf. Eine zweite Möglichkeit gerade bei diesem Träger besteht darin, ein Verbindungsteil zwischen den seitlichen Holmen in den Träger einzuschieben und an den vorhandenen Querlöchern mittels hindurchgesteckten Bolzen zu verriegeln. Wegen der geringeren Breite und Höhe dieser Einsteckteile gegenüber dem Träger und auch der verringerten Stabilität der vorderen und hinteren Querplatten des Trägers weist diese Lösung jedoch eine geringere Stabilität und Festigkeit an der Verbindungsstelle auf, sofern nicht übermässig stark dimensionierte Verbindungsplatten eingesetzt werden, die damit nicht nur teuer, sondern auch entsprechend schwer ausfallen. Ausserdem weist diese Art der Verbindung auch ein gewisses Spiel auf.

Eine oft vorkommende Anwendung der Träger besteht darin, in einem Gerüst Elemente durch eine schräg verlaufende Strebe gegeneinander abzustützen. Die für solche Streben nötigen Längen können jedoch nicht in dem Raster der Träger verwirklicht werden und erfordern daher, dass an den Trägern längenveränderliche Verbindungsteile angesetzt werden. Gängig sind dabei solche, die durch einen Spindeltrieb verstellt werden können. Diese Spindeltriebe zeigen eine hohe axiale Belastbarkeit in Richtung der Spindel auf, d.h. in der Richtung, in der die Längenveränderung erfolgt und die zugleich die Längsrichtung der Träger darstellt. In der Praxis treten jedoch auch andere Kräfte auf, insbesondere quer zur Spindel, die von den gängigen Spindelköpfen mit geringerer Effizienz aufgenommen werden können. Dies bedeutet, dass die Köpfe für solche Belastungen relativ zu den axialen Kräften stark überdimensioniert werden müssen.

Eine Aufgabe der vorliegenden Erfindung besteht daher darin, Verlängerungselemente, insbesondere Verbindungselement zum Aneinandersetzen von Trägern und längenveränderliche Befestigungsköpfe anzugeben, die eine bessere Übertragung der Kräfte auf den Träger bzw. zwischen den Trägern erbringen.

Ein derartiges Verbindungselement zum Verbinden zweier Träger ist im Anspruch 1 angegeben. Die weiteren Ansprüche geben bevorzugte Ausführungsformen, Verbindungsteilsätze mit einem solchen Verbindungsteil und Träger zur Verwendung mit einem solchen Verbindungsteil bzw. Verbindungsteilsatz an.

Das erfindungsgemässe Verbindungsteil beruht auf der Idee, dass es so ausgeführt ist, dass es in die seitlichen Holme eines Trägers eingeführt werden kann. Es ist dabei möglich, seine Abmessungen recht genau an den verfügbaren Querschnitt anzupassen, so dass sich ein trotz der massiven Bauform nahezu spielfreier Sitz in dem Holm ergibt. Da das Verbindungsteil nahezu den gleichen Querschnitt wie das Profil der Trägerholme aufweist und am gleichen Ort im Träger sitzt wie die Holme, genügt eine nur geringfügig höher belastbare Ausführung (z.B. stärkeres Material, festeres Material), um auch an der Verbindungsstelle zwischen zwei Trägern dieselbe Stabilität wie bei den Trägern selbst zu erzielen.

Für die Verriegelung dieser Verbindungsteile in den Trägerholmen wird in einer bevorzugten Ausführung ein spezielles Verriegelungsteil vorgeschlagen, nämlich ein Bolzen, der an beiden Enden im gleichen Sinn konisch ausgeführt ist und im Mittelteil ein Gewinde aufweist. Das dazu passende Verbindungsteil verfügt im Innern ebenfalls über ein Gewindeloch. Seine Wände wie auch die entsprechenden Löcher in den Holmen des Trägers sind fluchtend konisch ausgeführt. Das Verriegelungsteil kann damit durch die Löcher in den Holmen und die dazu fluchtend angeordneten Löcher im Verbindungsteil gesteckt und im Gewinde des Verbindungsteils spielfrei fest verschraubt werden.

Die Erfindung wird weiter an bevorzugten Ausführungsbeispielen unter Bezugnahme auf Figuren erläutert. Es zeigen:
- Fig. 1: Explosionsansicht von Trägern mit Verbindungsteil
- Fig. 2: Schnitt durch die Träger gemäss II - II in Fig. 1
- Fig. 3: Draufsicht auf Verbindungsteil

In Fig. 1 sind zwei Träger 1 dargestellt, beisp. gemäss dem erwähnten Patent CH-A-695 386. Im Rahmen der Erfindung von Bedeutung ist, dass die Träger jeweils zwei Holme 2 aufweisen, die über Platten 3 miteinander verbunden sind. Wesentlich für die Erfindung ist, dass die Holme 2 Hohlprofile sind, vorliegend mit rechteckigem Querschnitt.

Zum Verbinden der beiden Träger 1 zu einem längeren Träger ist ein Verbinder 5 eingesetzt. Der Verbinder 5 entspricht in seiner äusseren Formgebung der Innenkontur der Holme 2 (siehe Fig. 2). Damit die Verbinder 5 möglichst spielfrei in den Holmen 2 geführt sind, aber trotzdem hinreichend leicht einsteckbar bzw. herausziehbar sind, so dass dies vor Ort (z.B. auf einer Baustelle) geschehen kann, ist die Breite 7 um wenige Millimeter kleiner gewählt als das entsprechende Innenmass der Holme 2. Für die spielfreie Führung weisen die Breitseiten 9 eine Anordnung von Erhebungen 10 auf, im Beispiel in Längsrichtung verlaufende, in das Material eingeprägte Stege.

Im Vergleich mit einem Verbindungsteil, das in den Innenraum 12 eingeführt ist, sitzen die Verbinder 5 somit direkt und im Querschnitt nur geringfügig verkleinert an den Orten, in denen die Kräfte (Zug-, Druck- und Biegekräfte) im Träger weitergeleitet werden. Ein Verbindungsteil, das im Innenraum 12 angeordnet wäre, müsste für eine ähnlich dem Träger belastbare Verbindung (z.B. mindestens 80 % der Trägerbelastbarkeit) so massiv ausgeführt, dass es nahezu vollständig den Innenraum 12 ausfüllen würde. Darüber hinaus dient der Innenraum, d.h. die quer dazu durch ihn hindurch führenden Öffnungen und Durchbrechungen, einer Funktion bei der Errichtung von Schalungs- und Traggerüsten. Durch ein massives Verbindungsteil in diesem Innenraum würde diese Funktion beeinträchtigt.

Die Schmalseiten 14 der Verbinder 5 liegen dagegen mit allenfalls geringem Spiel (< 1 mm, normalerweise 0,5 - 0,8 mm) an den Innenschmalseiten 16 des Holms 2 an, und es ergibt sich auch bei gleichem Material und gleicher Materialstärke von Verbinder und Holm eine gleichwertige Festigkeit gegen Biegemomente. Der ansonsten nahezu übereinstimmende Querschnitt ergibt das gleiche Ergebnis auch bezüglich Druckkräften und insbesondere Zugkräften, die an der Verbindungsstelle auf die Verbinder einwirken. Durch die Wahl eines festeren Materials (Stahl höherer Dehn-/Streckgrenze, eine höhere Wandstärke des Rohrprofils des Verbinders 5 oder andere äquivalente Massnahmen) ist es möglich, die Belastbarkeit des Verbinders, d.h. der Verbindungsstelle zwischen den Trägern 1, an diejenige der Träger noch besser anzugleichen.

Für die Herstellung einer Verbindung, die insbesondere auch Zugkräfte aufnehmen kann, ist es nötig, die Verbinder in den Holmen 2 zu verankern. Dazu bieten sich unlösbare oder lösbare Verbindungen an. Als unlösbare Verbindung sind beisp. Schweissungen, insbesondere Lochschweissungen denkbar. Als lösbare Verbindung, die an sich bekannt ist, bieten sich Verbolzungen an, d.h. Bolzen, die durch fluchtend zueinander angeordnete Löcher in den Verbindern 5 und den Holmen 2 hindurchgesteckt werden. Im einfachsten Fall handelt es sich um zylindrische Bolzen, z.B. Schrauben, Nieten oder stiftförmige Bolzen, die auf geeignete Art gegen Herausfallen gesichert sind. Derartige Bolzen sind als Normteile erhältlich. Nachteilig daran ist jedoch, dass bei zylindrischen Bolzen fertigungs- und anwendungsbedingt immer ein gewisses Spiel vorhanden sein muss, um das Anbringen des Bolzens zu gestatten. Dieses Spiel führt auch zu einem gewissen Spiel in der Verbindung zweier Träger, d.h. einem, wenn auch geringfügigen, Knick, der an sich unerwünscht ist. Wirken auf eine solche spielbehaftete Verbindung wechselnde Lasten ein, so bewegen sich die Träger gegeneinander an der Verbindungsstelle, was zu einer Beschädigung der Träger bis zum "Durchschlagen" führt, d.h. einer Zerstörung der Verbindung.

Umgangen werden diese Probleme dadurch, dass ein konischer Bolzen in Verbindung mit einer Schraubverbindung verwendet wird. Wie in Fig. 2 dargestellt, sind zur Aufnahme des konischen Bolzens 20 zunächst im Holm 2 fluchtend konische Löcher 22 (aussen) und 23 (innen) angeordnet, wobei die Lochweite sowohl innerhalb der Löcher 22, 23 als auch von Loch 22 zu 23 abnimmt. Entsprechend weist auch der Verbinder 5 passend zu den Löchern 22, 23 Löcher 25, 26 auf, deren Durchmesser von der einen zur anderen Breitseite 9 abnimmt. Der Verbinder 5 ist derart in den Holm 2 eingeführt, dass das grössere Loch 25 zum Loch 22 ausgerichtet ist, wodurch die beiden Löcher eine durchgehende konische Öffnung ergeben. Desgleichen ist das Loch 26 zum Loch 23 ausgerichtet, wodurch sich auch innen am Holm eine insgesamt konische Öffnung durch Verbinder 5 und Holmwand ergibt. Daraus ergibt sich auch, dass der Durchmesser der Löcher 22 und 23 bzw. 25 und 26 jeweils aufeinander abgestimmt sind, dass sich diese genannten durchgehenden konischen Öffnungen ergeben.

Im Inneren des Verbinders 5 sind schwimmend Blechplatten 28 angeordnet. Wie in Fig. 3 dargestellt, weisen sie Auskragungen oder Vorsprünge 30 auf, die in entsprechende Vertiefungen oder Bohrungen 32 im Verbinder 5 vorhanden sind. Dadurch wird die in der Mitte der jeweiligen Blechplatte 28 vorhandene Bohrung 34 mit Gewinde in etwa zu den Löchern 25, 26 ausgerichtet, jedoch mit einem gewissen Spiel positioniert.

Der Bolzen 20 weist von seinem Kopfende beginnend her einen ersten konischen Abschnitt 36, einen zylindrischen, mit einem Gewinde versehenen Mittelabschnitt 38 und anschliessend bis zum Ende einen zweiten konischen Abschnitt 40 auf. Der Durchmesser des ersten konischen Abschnitts ist dabei an die Löcher 22 des Holms und 25 des Verbinders 5 angepasst, derjenige des zweiten konischen Abschnitts 40 entsprechend an das Loch 23 im Holm und das Loch 26 im Verbinder 5. Wie in Fig. 2 zu sehen, ist der Bolzen 20 in die Gewindebohrung 34 der Blechplatte 28 hineingeschraubt und dadurch gegen Herausfallen gesichert, wobei gleichzeitig sein erster Abschnitt an den Löchern 22 (Holm 2) und 25 (Verbinder 5) und der zweite konische Abschnitt 40 an den Löchern 23 (Holm 2) und 26 (Verbinder 5) anliegt. Die konische Ausführung der genannten Löcher und der Bolzenabschnitte erlaubt das einfache Einführung des Bolzens und doch nach Anziehen eine spielfreie Verbindung von Verbinder 5 im Holm 2, wodurch die oben erwähnte Knickbildung vermieden wird.

Der Durchmesser des Bolzens 20 und entsprechend der Löcher 22, 23, 25 und 26 ist im Hinblick auf eine maximale Festigkeit optimiert worden. Eine Vergrösserung des Durchmessers führt zu einer grösseren Festigkeit des Bolzens, schwächt jedoch den Verbinder 5. Die dargestellte Ausführung, bei der der Durchmesser des Bolzens im Mittel in etwa halb so gross ist wie die Breite 42 des Verbinders 5, erfüllt diese Bedingung bei Verwendung gleichwertigen Materials für Verbinder 5 und Holm 2. Etwas verallgemeinert kann ein mittlerer Durchmesser im Bereich von etwa 40 - 60 % der Höhe 42 angenommen werden.

Ein anderer Auslegungsfaktor ist die Schräge der Konizität der Abschnitte 36, 40 des Bolzens 20, bzw. der Löcher 22, 23, 25 und 26. Bevorzugt ist ein Konizitätswinkel 45, der im Übergangsbereich zwischen Selbsthemmung und Lösen bei dem verwendeten Material (Stahl) liegt. Bei einem solchen Winkel entsteht keine relevante Ausdrückkraft des Bolzens bei einer Belastung und er ist doch mit geringem Aufwand wieder zu lösen. Bei einem normalen Baustahl liegt dieser Winkel bei etwa 12 Grad.

Das Einlegen der Blechplatten 28 in die Verbinder 5 kann einmal dadurch erfolgen, dass die Verbinder aus zwei Teilen zusammengesetzt oder aus einem Teil durch Falten in Längsrichtung geformt werden, wobei die Blechplatten 28 vor der Formung bzw. dem Zusammensetzen eingelegt werden.

Wird der Verbinder 5 aus zwei Teilen zusammengesetzt, so werden die Blechplatten 28 vor dem Zusammenfügen der Teile eingelegt. Wird der Verbinder 5 aus nur einem Blechteil geformt, so kann dies z.B. soweit vorgeformt werden, dass der Verbinder 5 bis auf einen Schlitz ausgebildet ist, wobei sich der Schlitz ein durch die Bohrungen 25, 26 erstreckt und so breit ist, dass die Blechplatten 28 hindurchgeschoben werden können.

Umgekehrt besteht auch die Möglichkeit, die Vorsprünge 30 nachträglich an den Blechplatten 28 anzubringen. Dazu können die Blechplatten 28 mit Gewindebohrungen oder auch mit einer über die ganze Breite sich erstreckenden Bohrung an jedem der beiden Enden versehen sein. Die Blechplatten 28 werden in das Hohlprofil des Verbinders 5 eingeführt, so dass die Bohrungen in den Blechplatten 28 durch die Bohrungen 32 im Verbinder 7 zugänglich sind. Dann werden Schrauben in die Blechplatte durch die Bohrung 32 hindurch hineingeschraubt, wobei deren Köpfe die Vorsprünge 30 der Blechplatte bilden. Im Fall einer durchgehenden Bohrung durch die Blechplatten kann auch eine Stange hindurch geschoben werden, die eine grössere Länge aufweist, so dass ihre Enden über die Blechplatte 28 hinausstehen und die Vorsprünge 30 bildet. Die Stange wird dann auf geeignete Art in der Blechplatte fixiert, z.B. durch eine Schweissung, einen Splint oder ähnliches.

Insgesamt wird damit eine Verbindung erhalten, die wenigstens nahezu die gleichen Festigkeits- und Stabilitätseigenschaften aufweist wie ein Holm 2. Ein derartig verlängerter Träger ist damit praktisch ein Äquivalent zu einem einstückigen Träger dieser Bauart selber Länge. Insbesondere wird auch die Funktion der durch den Träger hindurch verlaufenden Löcher und Durchlässe für Querverstrebungen und Querträger nicht behindert. Die angegebenen Bolzen, insbesondere mit einer in den Kopf eingearbeiteten Antriebsfläche 47, ragen auch kaum über die Oberflächen der Holme hinaus und treten damit nicht störend in Erscheinung.

Aus der vorangehenden Beschreibung der bevorzugten Ausführungsbeispiele der Erfindung sind dem Fachmann zahlreiche Abwandlungen zugänglich, ohne den Schutzbereich der Erfindung zu verlassen, der nur durch die Patentansprüche definiert ist. Denkbar ist z.B.:
- Ausführung des Verbindungsteils mit anderem als rechteckiger Querschnitt, z.B. polygonal und / oder mit gebogenen Seitenwänden, im Extremfall als Rohre mit kreisförmigem, elliptischem oder ovalem Querschnitt;
- Die Erhebungen für leichteres, aber spielfreies Einführen des Verbindungsteils bzw. der Fortsätze des Spiralkopfs in die Trägerholme sind anders als linienförmig ausgeführt, insbesondere als lineare bis zufällige Anordnung von Erhebungen, die jeweils praktisch punktförmig mit geringer Fläche an den Holminnenseite anliegen.

## Patentansprüche

1. Verlängerungsteil (5) für Träger (1) im Schalungs- und Traggerüstbau, wobei die Träger in Längsrichtung verlaufende, die Stabilität bestimmende Holme (2) aus einem Hohlprofil aufweisen, wobei das
Verlängerungsteil stabförmig ist und Aussenmasse
aufweist, so dass das
Verlängerungsteil im Wesentlichen spielfrei in die im Innenmass an die Aussenmasse des Verlängerungsteils angepassten Holme
zweier Träger einführbar ist, um diese miteinander zu verbinden, **dadurch gekennzeichnet, dass** das Verlängerungsteil ein Hohlprofil ist, und dass es im Innern zwischen jeweils zwei gegenüberliegenden Löchern (25, 26) für ein Verriegelungsteil ein Verbindungsteil (28) aufweist, in dem ein Verriegelungsteil lösbar befestigt ist.

2. Verlängerungsteil (5) gemäss Anspruch 1, **dadurch gekennzeichnet, dass** es mindestens zwei Befestigungslöcher (25, 26) quer zu seiner Längsrichtung aufweist, so dass das Verbindungsteil, wenn es in die Holme (2) eines Trägers (1) eingeschoben ist, durch bolzenartige, durch Löcher (22, 23) in den Holmen und die Löcher im Verlängerungsteil hindurch gesteckte Verriegelungsteile (20) im jeweiligen Holm fixierbar ist, um zwei Träger miteinander zu verbinden.

3. Verlängerungsteil (5) gemäss Anspruch 1, **dadurch gekennzeichnet, dass** das Verbindungsteil (28) mindestens ein Loch mit einem Gewinde zur Aufnahme eines Verriegelungsteils (20) aufweist.

4. Verlängerungsteil (5) gemäss einem der Ansprüche 1 - 3, **dadurch gekennzeichnet, dass** das Verbindungsteil (28) schwimmend im Verlängerungsteil durch mindestens eine Erhebung (30) und mindestens eine komplementäre Vertiefung (32) gehalten ist, wobei sich die Erhebung am Verbindungsteil oder am Verlängerungsteil und die Vertiefung am jeweils anderen Teil befindet, und die Erhebung mit Spiel in die Vertiefung hineinragt.

5. Verlängerungsteil (5) gemäss einem der Ansprüche 1 - 4, **dadurch gekennzeichnet, dass** das Verbindungsteil (28) im Wesentlichen plattenförmig ist.

6. Verlängerungsteil (5) gemäss Anspruch 5, **dadurch gekennzeichnet, dass** das Verbindungsteil (28) mindestens zwei an gegenüberliegenden Flächen des Verlängerungsteils angeordnete Erhebungen (30) aufweist.

7. Verlängerungsteilesatz für Träger (1) mit einem Verlängerungsteil (5) gemäss einem der Ansprüche 1 - 6, **dadurch gekennzeichnet, dass** er ferner stabförmige Verriegelungsteile (20) umfasst, die am Kopfende (36) und am Fussende (40) konisch sind, und die Löcher (25, 26) im Verlängerungsteil komplementär dazu konisch ausgebildet sind, so dass das Verlängerungsteil im Wesentlichen spielfrei in einem Holm (2) eines Trägers (1) durch Hindurchstecken der Verriegelungsteile durch Holm und Verlängerungsteil verankerbar ist.

8. Verlängerungsteilesatz gemäss Ansprüche 7, **dadurch gekennzeichnet, dass** der Konuswinkel (45) der konischen Abschnitte so klein gewählt ist, dass ein seitlicher Schub kein Herausdrücken des Verriegelungsteils (20) aus den konischen Löchern im Verbindungsteil (5) bewirkt.

9. Verlängerungsteilesatz gemäss einem der Ansprüche 7 - 8, **dadurch gekennzeichnet, dass** zwischen Kopfende (36) und Fussende (40) ein Mittelteil (38) am Verriegelungsteil vorhanden ist, das als am Verbindungsteil (28) befestigbarer Befestigungsabschnitt ausgebildet ist.

10. Verlängerungsteilesatz gemäss Anspruch 9, soweit abhängig von einem der Ansprüche 3 - 8, **dadurch gekennzeichnet, dass** der Befestigungsabschnitt (38) ein Gewinde aufweist.

11. Trägersatz, umfassend
a) mindestens zwei Träger (1), die in Längsrichtung verlaufende, die Stabilität bestimmende Holme (2) aus einem Hohlprofil aufweisen, und
b) mindestens ein Verlängerungsteil gemäss einem der Ansprüch 1-6, oder einem Verlägerungsteilesatz gemäss einem der Ansprüche 7-8,
wobei die Aussenmasse des Verlängerungsteils (5) an die Innenmasse der Holme angepasst sind.

12. Träger (1) in Kombination mit einem Verlängerungsteil (5) gemäss einem der Ansprüche 1 - 6 oder einem Verlängerunsteilesatz gemäss einem der Ansprüche 7 - 10 und zur Verwendung mit einem solchen Verlängerungsteil oder mit einem solchen Verlängerungsteilesatz, **dadurch gekennzeichnet, dass** der Träger beabstandet voneinander angeordnete Holme (2) aufweist, in die Holme an wenigstens einem Ende des Trägers Verbindungsteile einsteckbar sind und die Holme mindestens ein Loch aufweisen, durch die ein Verriegelungsteil (20) zur Fixierung des Verlängerungsteils hindurchsteckbar ist.

## Claims

1. Extension piece (5) for trusses (1) used in concrete formwork and scaffolding systems, the trusses comprising longitudinally extending, stability-determining beams (2) made of a hollow profile, the extension piece being bar-shaped and having external dimensions such that the extension piece is insertable substantially without play into the beams, whose internal dimensions are adapted to the external dimensions of the extension piece, of two trusses in order to connect them, **characterised in that** the extension piece is a hollow profile and that in its interior, between two respective opposed holes (25, 26) for a locking member, a connecting part (28) is arranged in which a locking member is detachably fastenable.

2. Extension piece (5) according to claim 1, **characterised in that** it has at least two fixing holes (25, 26) extending transversely to its longitudinal direction such that the connecting part, when inserted into the beams (2) of a truss (1), is fixable in the respective beam by bolt-like locking members (20) that are pushed through holes (22, 23) in the beams and the holes in the extension piece in order to connect two trusses.

3. Extension piece (5) according to claim 1, **characterised in that** the connecting part (28) has at least one hole with a thread for receiving a locking member (20).

4. Extension piece (5) according to one of claims 1-3, **characterised in that** the connecting part (28) is held in the extension piece in a floating manner by at least one projection (30) and at least one complementary recess (32), the projection being located on the connecting part or on the extension piece and the recess on the respective other part, and the projection engaging in the recess with play.

5. Extension piece (5) according to one of claims 1 - 4, **characterised in that** the connecting part (28) is substantially plate-shaped.

6. Extension piece (5) according to claim 5, **characterised in that** the connecting part (28) has at least two projections (30) that are arranged on opposite surfaces of the extension piece.

7. Extension pieces set for trusses (1) comprising an extension piece (5) according to one of claims 1 - 6, **characterised in that** it further comprises rod-shaped locking members (20) whose heads (36) and ends (40) are conical and that the holes (25, 26) in the extension piece are conically shaped complementarily thereto such that the extension piece is anchorable in a beam (2) of a truss (1) in a substantially play-free manner by pushing the locking member through the beam and the extension piece.

8. Extension piece set according to claim 7, **characterised in that** the cone angle (45) of the conical sections is chosen small enough to exclude that a lateral force may push the locking members (20) out of the conical holes in the connecting part (5).

9. Extension pieces set according to one of claims 7 - 8, **characterised in that** between the head (36) and the end (40) of the locking member a middle section (38) is provided that forms a fastening section which is fastenable to the connecting part (28).

10. Extension piece set according to claim 9 as far as dependent on one of claims 3 - 8, **characterised in that** the fastening section (38) is provided with a thread.

11. Truss set, comprising
a) at least two trusses (1) comprising longitudinally extending, stability-determining beams (2) made of a hollow profile, and
b) at least one extension piece according to one of claims 1-6 or an extension pieces set according to one of claims 7-8, the external dimensions of the extension piece (5) being adapted to the internal dimensions of the beams.

12. Truss (1) in combination with an extension piece (5) according to one of claims 1 - 6 or an extension pieces set according to one of claims 7 - 10 and for use with such an extension piece or with such an extension pieces set, **characterised in that** the support comprises beams (2) that are spaced apart, that connecting parts are insertable into the beams at one end at least of the support, and that the beams have at least one hole through which a locking member (20) for fixing the extension piece can be pushed.

## Revendications

1. Elément de rallonge (5) pour poutres (1) dans la construction de coffrages et d'échafaudages, les poutres comprenant des longerons (2) d'un profilé creux qui s'étendent en direction longitudinale et déterminent la stabilité, l'élément de rallonge étant en forme de barre et ayant des dimensions extérieures telles que l'élément de rallonge est insérable substantiellement sans jeu dans les longerons, dont les dimensions intérieures sont adaptées aux dimensions extérieures de l'élément de rallonge, de deux poutres afin de les relier, **caractérisé en ce que** l'élément de rallonge est un profilé creux et qu'il comporte à l'intérieur, entre deux trous (25, 26) opposés respectifs pour un élément de verrouillage, un élément de connexion (28) dans lequel un élément de verrouillage est fixable de manière détachable.

2. Elément de rallonge (5) selon la revendication 1, **caractérisé en ce qu'**il présente au moins deux trous de fixation (25, 26) transversaux à sa direction longitudinale, de telle manière que l'élément de connexion, lorsqu'il est inséré dans les longerons (2) d'une poutre (1), est fixable dans le longeron respectif par des éléments de verrouillage (20) en forme de boulons passés par des trous (22, 23) dans les longerons et les trous dans l'élément de rallonge afin de relier deux poutres.

3. Elément de rallonge (5) selon la revendication 1, **caractérisé en ce que** l'élément de connexion (28) présente au moins un trou muni d'un taraudage destiné à recevoir un élément de verrouillage (20).

4. Elément de rallonge (5) selon l'une des revendications 1-3, **caractérisé en ce que** l'élément de connexion (28) est retenu de manière flottante dans l'élément de rallonge par au moins une saillie (30) et au moins un évidement (32) y complémentaire, ladite saillie étant située sur l'élément de connexion ou sur l'élément de rallonge et ledit évidement respectivement sur l'autre élément, et la saillie s'engageant dans l'évidement avec du jeu.

5. Elément de rallonge (5) selon l'une des revendications 1 - 4, **caractérisé en ce que** l'élément de connexion (28) présente substantiellement la forme d'une plaque.

6. Elément de rallonge (5) selon la revendication 5, **caractérisé en ce que** l'élément de connexion (28) présente au moins deux saillies (30) agencées sur des surfaces opposées de l'élément de rallonge.

7. Jeu d'éléments de rallonge pour poutres (1), comprenant un élément de rallonge (5) selon l'une des revendications 1 - 6, **caractérisé en ce qu'**il comprend en outre des éléments de verrouillage (20) en forme de tige dont les têtes (36) et les pieds (40) sont coniques, et que les trous (25, 26) dans l'élément de rallonge sont de forme conique y complémentaire de telle manière que l'élément de rallonge est ancrable dans le longeron (2) d'une poutre (1) substantiellement sans jeu en passant les éléments de verrouillage par le longeron et l'élément de rallonge.

8. Jeu d'éléments de rallonge selon la revendication 7, caractérisé en ce l'angle de conicité (45) des parties coniques est choisi assez petit pour éviter qu'une poussée latérale ne pousse l'élément de verrouillage (20) hors des trous coniques dans l'élément de connexion (5).

9. Jeu d'éléments de rallonge selon l'une des revendications 7 - 8, **caractérisé en ce que** l'élément de verrouillage présente entre la tête (36) et le pied (40) une partie intermédiaire (38) formant une partie de fixation fixable à l'élément de connexion (28).

10. Jeu d'éléments de rallonge selon la revendication 9, dans la mesure où elle est dépendante d'une des revendications 3 - 8, **caractérisé en ce que** la partie de fixation (38) est munie d'un filetage.

11. Jeu de poutres, comprenant
a) au moins deux poutres (1) comprenant des longerons (2) d'un profilé creux qui s'étendent en direction longitudinale et déterminent la stabilité, et
b) au moins un élément de rallonge selon l'une des revendications 1-6 ou un jeu d'éléments de rallonge selon l'une des revendications 7-8, les dimensions extérieures de l'élément de rallonge (5) étant adaptées aux dimensions intérieures des longerons.

12. Poutre (1) en combinaison avec un élément de rallonge (5) selon l'une des revendications 1 - 6 ou un jeu. d'éléments de rallonge selon l'une des revendications 7 - 10 et pour utilisation avec un tel élément de rallonge ou avec un tel jeu d'éléments de rallonge, **caractérisé en ce que** la poutre comprend des longerons (2) espacées l'une de l'autre, que des éléments de connexion sont insérables dans les longerons à une extrémité au moins de la poutre et que les longerons présentent au moins un trou par lequel ou lesquels un élément de verrouillage (20) pour la fixation de l'élément de rallonge peut être passé.
